# FASCICULE DE BREVET EUROPEEN

(11) **EP 1 022 342 B1**
(45) Date de publication et mention de la délivrance du brevet: **14.07.2004**
(21) Numéro de dépôt: 00400130.1
(22) Date de dépôt: 19.01.2000
(51) Int. Cl.: C13D 1/00, C13D 1/08

(54) **Procédé et unité d'extraction d'un jus sucré à partir de betteraves ou chicorée**
Verfahren und Einheit zur Extraktion von Zuckersaft aus Rüben oder Zichorie
Process and unit for extracting a sugar juice from beet or chicory

(30) Priorité: 21.01.1999 FR 9900652
(43) Date de publication de la demande: 26.07.2000
(73) Titulaire: MAGUIN S.A., F-02800 Charmes (FR)
(72) Inventeur: Guyot, Robert, 78170 La Celle St. Cloud (FR)
(74) Mandataire: Casalonga, Axel

(56) Documents cités:
- WO-A-90/10719
- DE-C- 736 734
- FR-A- 2 489 840
- FR-A- 2 502 909

## Description

La présente invention concerne d'une manière générale un procédé et une unité d'extraction d'un jus sucré à partir de betteraves sucrières ou de chicorée, et plus particulièrement un procédé et une unité d'extraction dans lesquels on utilise une batterie de presses reliées en série.

Les procédés classiques de diffusion de l'art antérieur emploient des extracteurs dans lesquels on fait passer à contre-courant des cossettes de betteraves sucrières et un solvant d'extraction à haute température tel que de l'eau chaude, le sucre étant extrait par diffusion sans qu'il y ait pressage des cossettes.

Pour obtenir une extraction convenable le temps de contact doit être relativement long, ce qui nécessite des extracteurs de grande longueur et de maintenir le solvant d'extraction tel que l'eau à une température élevée sur la totalité de la zone d'extraction; par exemple à une température de l'ordre de 70°C.

Ces exigences font que les coûts d'infrastructure et les coûts d'exploitation, en particulier en ce qui concerne le bilan énergétique, sont élevés.

En outre, ces procédés classiques se traduisent par un rejet important de CO₂ dans l'atmosphère, du fait de l'épuration calcocarbonique classique du jus sucré obtenu.

Il existe des documents décrivant des procédés d'extraction de jus sucré, par exemple la demande de brevet FR 2 502 909 et le brevet DE 736 734.

Le document FR 2 502 909 décrit un procédé d'extraction de jus sucré utilisant une pulpe liquide élaborée par un prébroyage suivi d'un broyage fin en présence de liquide, suivi d'une extraction sous pression de la pulpe.

Le document DE 736 734 décrit un procédé d'extraction de jus sucré à partir de cossettes de betterave, par un procédé de diffusion utilisant deux étages successifs par filtre-presse. Le procédé comprend un chauffage à 90°C des cossettes afin de détruire les parois des cellules de la betterave.

La présente invention a donc pour objet de fournir un procédé d'extraction d'un jus sucré à partir de betteraves sucrières ou de chicorée nécessitant une infrastructure moins coûteuse, un coût énergique moindre et qui se traduit par une absence de rejet de CO₂ dans l'atmosphère au niveau de l'épuration.

En outre, le procédé de l'invention permet l'obtention d'un jus sucré de meilleure qualité que les procédés de diffusion de l'art antérieur car nécessitant de plus faibles températures, l'oxydation réduite de la matière première évite la mise en solution de produits non sucrés indésirables et limite les développements microbiens avec pour conséquence des teneurs très réduites en acides organiques dans les jus sucrés obtenus.

L'invention concerne également une unité de production d'un jus sucré mettant en oeuvre le procédé ci-dessus.

On atteint les buts ci-dessus selon l'invention telle qu'elle est revendiquée au moyen d'un procédé d'extraction d'un jus sucré à partir de betteraves sucrières ou de chicorée, comprenant une étape de râpage des betteraves ou de la chicorée en une râpure fraîche de façon à obtenir des particules d'une dimension moyenne allant de 1,5 à 4 mm, et l'introduction de la râpure fraîche dans une première presse avec recyclage du jus sucré issu d'une deuxième presse dans la râpure fraïche (Ro). On utilise une batterie de n presses, n étant au moins égal à 3, agencées en série de telle sorte que chacune des presses successives de rang i au moins égal à 2 jusqu'à la dernière presse soient alimentées par une râpure partiellement épuisée provenant de la presse de rang immédiatement inférieur. On introduit du jus sucré issu d'une presse d'un rang donné i au moins égal à 2, dans la râpure alimentant la presse de rang i―1 et on récupère du jus sucré issu de la première presse. Le pressage dans les presses s'effectue à une température de 30 à 60°C, et de l'eau est introduite au moins dans la râpure partiellement épuisée issue de la presse de rang n-1, et la râpure épuisée issue de la presse de rang n est récupérée.

De même, l'unité de production d'un jus sucré à partir de betteraves sucrières ou de chicorée, telle qu'elle est revendiquée, comprend un ensemble de presses reliées en série, des moyens pour alimenter la première presse avec une râpure fraîche de betteraves ou de chicorée et des moyens pour recycler du jus sucré issu d'une deuxième presse dans la râpure fraîche (Ro). L'unité de production comprend également des moyens de récupération d'un jus sucré à la sortie de la première presse (P1). En outre, l'unité comprend n presses reliées en série, n étant au moins égal à 3, des moyens pour acheminer et introduire dans chaque presse de rang i au moins égal à 2 jusqu'à la dernière presse, une râpure partiellement épuisée provenant de la presse de rang immédiatement inférieur. La râpure fraîche est constituée de particules d'une dimension moyenne allant de 1,5 à 4 mm. L'unité de production comprend, de plus, des moyens pour acheminer et introduire un jus sucré issu de chacune des presses de rang i au moins égal à 2 dans la râpure alimentant chacune des presses de rang i-1, un moyen pour introduire de l'eau dans la râpure partiellement épuisée issue de la presse de rang n-1, et un moyen pour récupérer la râpure épuisée issue de la presse de rang n. Le pressage dans les presses s'effectue à une température de 30 à 60°C.

La suite de la description se réfère aux figures annexées qui représentent respectivement :
Figure 1 - un schéma de principe du procédé de l'invention; et
Figure 2 - un schéma d'une unité de production selon l'invention, comportant une batterie de 3 presses.

En se référant à la figure 1, le procédé d'extraction d'un jus sucré à partir de betteraves sucrières ou de chicorée comprend une batterie de n presses Pi, i=1 à n agencées en série recevant une râpure Ro, Ri (i=1 à n-1) et fournissant par pressage de la râpure d'alimentation un jus sucré Ji, i=1 à n.

Plus précisément, la première presse P1 est alimentée de préférence par une goulotte verticale d'alimentation évasée, de taille suffisante pour permettre un bon gavage de la presse et un équilibre aussi parfait que possible entre la concentratrion en sucre de la phase cellulosique et de la phase liquide (comme d'ailleurs les presses ultérieures) avec de la râpure fraîche Ro de betteraves sucrières ou de chicorée. L'utilisation d'une râpure, c'est-à-dire d'une matière première betterave ou chicorée, réduite en particules de taille moyenne de 1,5 à 4 mm, contrairement aux cossettes habituellement utilisées, favorise l'extraction du sucre des cellules par opération de lessivage/pressage.

La râpure pressée dans la presse P1 et partiellement épuisée R1 est introduite, comme précédemment, par une goulotte verticale dans la presse P2 de rang 2.

La râpure partiellement épuisée issue de la presse P2 de rang 2 est elle-même introduite dans la presse de rang immédiatement supérieur et ainsi de suite jusqu'à la dernière presse Pn de la batterie à la sortie de laquelle on récupère une râpure Rn totalement épuisée en vue de son stockage et de sa transformation en aliment pour bétail.

Le jus sucré J1 issu de la première presse est récupéré, épuré et traité de manière classique. Toutefois, avec le procédé de l'invention, il est possible d'utiliser une épuration simplifiée du jus récupéré J1 par coagulation/floculation avec une très petite quantité de chaux (1 à 3 g/l), au lieu de l'épuration calcocarbonique classique. Le jus traité est alors décanté et le jus clair obtenu est, comme cela est classique, sulfité puis filtré. Le cas échéant, les boues extraites du séparateur ou décanteur, de nature très visqueuse, sont filtrées, par exemple au moyen d'un filtre à précouche avec raclage par couteau à avance micrométrique et désucrage du gâteau par pulvérisation d'une faible quantité d'eau chaude et réintroduites dans la première presse P1 avec la râpure fraîche Ro.

On peut également, pour la séparation des boues, utiliser des filtres sous vide avec média filtrant cellulosique en rouleau, récupérable ou non.

Comme le montre la figure 1, les jus Ji (i=2 à n) issus des presses de rang supérieur Pi (i=2 à n) sont recyclés avec la râpure fraîche pour la presse P2 de rang 2, la râpure R1 issue de la presse P1 pour le jus J3 issu de la presse P3 et ainsi de suite jusqu'à la dernière presse Pn. En d'autres termes, le jus Ji d'une presse Pi de rang i quelconque est recyclé dans la râpure Ri-2 issue de la presse Pi-2 de rang i-2, à l'exception du jus J1 de la première presse P1.

De préférence, au moins le jus J2 issu de la presse P2 de rang 2 et recyclé dans la râpure fraîche Ro est réchauffé au moyen d'un réchauffeur à une température de 60 à 80°C, suivant les conditions climatiques extérieures, avant d'être mélangé à la râpure fraîche Ro afin d'obtenir un mélange d'alimentation de la première presse P1 à une température de 20 à 40°C. Cet ajout de liquide à haute température provoque un effet de pasteurisation de la surface de la râpure fraîche Ro.

L'extraction dans les presses de la batterie se fera à une température comprise entre 30° et 60°C, et si nécessaire on peut également réchauffer les jus issus des presses de rangs supérieurs au moyen de réchauffeurs.

Les températures de pressage de 30-60°C sont beaucoup plus basses que les températures de diffusion utilisées avec les unités d'extraction classiques, ce qui, ajouté à un temps d'extraction réduit et à une absence d'oxydation, limite la coloration des jus extraits.

Une quantité appropriée d'eau, éventuellement chauffée à la température voulue, ajoutée en amont de la dernière presse Pn, est généralement comprise entre 20 et 50% en poids par rapport au poids total de râpure fraîche Ro traitée. La quantité d'eau variera bien évidemment en fonction de l'extraction recherchée et du nombre de presses de la batterie.

La batterie comprendra de 3 à 5 presses, mieux de 3 à 4 presses.

Pour les presses du procédé de l'invention, on peut utiliser des presses de type bi-vis classiques, telles que, par exemple, les presses développées par la Société BABBINI.

Avec le procédé de l'invention, le taux d'extraction de chaque presse exprimé en pourcent de sucre extrait dans le jus de pressage par rapport au sucre contenu dans le mélange "râpure + jus ou eau" introduit dans la presse se situe entre 50 et 80%.

Le taux d'extraction total de la batterie (sucre extrait/sucre total contenu dans la râpure fraîche) se situe entre 94 et 98,5% et dépend bien évidemment du nombre de presses et de la quantité d'eau ajoutée avant la dernière presse.

On peut également ajouter dans les jus de pressage, de préférence dans le jus de pressage Jn de la dernière presse Pn de rang n ou l'eau introduite dans la râpure Rₙ₋₁ issue de la presse Pn-1 de rang n-1, un agent anti-oxydant tel que du bisulfite de sodium afin d'éviter les oxydations et les développements microbiens.

Le jus sucré récupéré J1, après évaporation et cristallisation classiques, permet l'obtention d'un sucre de qualité CEE n°2 ou de qualité légèrement inférieure suivant la qualité de la matière première dans le cas d'une râpure de betteraves. Dans le cas d'une râpure de chicorée, le jus clair obtenu est éventuellement décoloré, préconcentré et utilisé pour en extraire des composés sucrés et des dérivés de l'insuline.

Le procédé de l'invention a pour avantages :
- une diminution notable des investissements nécessaires à l'épuration des jus et de la quantité de chaux nécessaire à cette épuration, ce qui se traduit par une absence de rejet de CO₂ dans l'atmosphère au niveau de l'épuration;
- l'obtention d'un jus sucré de meilleure qualité que les jus de diffusion classiques, car l'extraction par pressage se fait à plus basse température avec une oxydation très réduite de la matière première, évite la mise en solution de certains sucres, limite les développements microbiens et une prise de coloration importante du jus au cours de la phase d'extraction;
- enfin, l'utilisation de températures plus basses améliore le bilan énergétique du procédé.

Le procédé de l'invention est particulièrement adapté aux sucreries de petite taille pouvant traiter jusqu'à 3000 tonnes/jour de râpures de betteraves ou de chicorée.

### Exemple :

On a représenté, à la figure 2, une unité d'extraction selon l'invention, comprenant une batterie de 3 presses de type bi-vis P1, P2, P3.

La râpure fraîche Ro est introduite dans la première presse P1 par la goulotte verticale G1 où elle est pressée. Le jus sucré J1 est acheminé depuis la presse P1 par une conduite la jusqu'à un bac B1, puis du bac B1 par une conduite 1b munie d'une pompe jusqu'à un séparateur S où on récupère un jus clair qui est acheminé pour stockage et traitement ultérieur par la conduite 1c jusqu'à une cuve (non représentée). Les boues séparées du jus J1 dans le séparateur S sont éventuellement recyclées dans la râpure fraîche Ro par une conduite 4.

La râpure R1, partiellement épuisée, issue de la première presse P1 est acheminée par une conduite 2 munie d'un moyen d'avancement de la râpure R1 jusqu'à la goulotte d'alimentation G2 de la presse P2 où la râpure R1 est à nouveau pressée. Le jus J2 extrait dans la presse P2 est acheminé par la conduite 2a dans un bac B2 puis du bac B2 par une conduite 2b munie d'une pompe, éventuellement à travers un réchauffeur H pour porter le jus J2 à une température de 60-80°C, pour être mélangé avec la râpure fraîche Ro.

La râpure partiellement épuisée R2 produite dans la presse P2 est acheminée par une conduite 3 munie d'un moyen d'avancement (pompe) jusque dans la goulotte d'alimentation G3 de la presse P3. Le jus J3 extrait dans la presse P3 est acheminé par une conduite 3a dans un bac B3, puis du bac B3 par une conduite 3b jusque dans la conduite 2 pour être mélangé avec la râpure R1 issue de la presse P1 et alimentant la presse P2. La râpure R3 issue de la presse P3 est acheminée, par exemple par un convoyeur à bande jusqu'à un lieu de stockage.

De l'eau à une température de 60°C est introduite par l'intermédiaire d'une conduite 5 dans la conduite 3 pour être mélangée avec la râpure R2 issue de la presse P2.

Du bisulfite de sodium est introduit par une conduite 6 dans le bac B3 pour être mélangé avec le jus J3 issu de la presse P3 et recyclé dans la râpure R1.

On a fait fonctionner l'installation décrite ci-dessus dans les conditions suivantes :

| | |
|---|---|
| Débit-massique de râpure fraîche Ro | 1400 kg/heure |
| Débit-massique J1 | 1660 kg/heure |
| Débit-massique R1 | 500 kg/heure |
| Débit-massique J2 | 730 kg/heure |
| Débit-massique R2 | 400 kg/heure |
| Débit-massique J3 | 630 kg/heure |
| Débit-massique R3 | 260 kg/heure |
| Débit-massique eau | 500 kg/heure |
| Débit-massique bisulfite de Na | 20 kg/heure (solution à 3% en poids) |

Températures mélanges dans les presses : de 25 à 40°C
Pureté du jus extrait J1 : 85,1%
Pureté du jus épuré : 95% ⁽¹⁾
Coloration du jus épuré : 800 unités ICUMSA ⁽¹⁾
Teneur en sucre de la râpure fraîche Ro : 15% en poids
Teneur en sucre de R3 : 0,7% en poids.

⁽¹⁾ Résultats obtenus après épuration classique du jus extrait J1.

## Revendications

1. Procédé d'extraction d'un jus sucré à partir de betteraves sucrières ou de chicorée, **caractérisé en ce qu'**il comprend une étape de râpage des betteraves ou de la chicorée en une râpure fraîche (Ro) de façon à obtenir des particules d'une dimension moyenne allant de 1,5 à 4 mm, et l'introduction de la râpure fraîche (Ro) dans une première presse (P1) avec recyclage du jus sucré issu d'une deuxième presse (P2) dans la râpure fraîche (Ro), et qu'on utilise une batterie de n presses, n étant au moins égal à 3, agencées en série de telle sorte que chacune des presses successives (Pi) de rang i au moins égal à 2 jusqu'à la dernière presse (Pn) soient alimentées par une râpure partiellement épuisée (Ri-1) provenant de la presse (Pi-1) de rang immédiatement inférieur (i-1), et qu'on introduit du jus sucré (Ji) issu d'une presse (Pi) d'un rang donné i au moins égal à 2, dans la râpure (Ri-2) alimentant la presse (Pi-1) de rang i―1 et on récupère du jus sucré (J1) issu de la première presse (P1), le pressage dans les presses s'effectuant à une température de 30 à 60°C, de l'eau étant introduite au moins dans la râpure partiellement épuisée (Rn-1) issue de la presse (Pn-1) de rang n-1, et la râpure épuisée (Rn) issue de la presse de rang n étant récupérée.

2. Procédé selon la revendication 1, **caractérisé en ce que** le nombre de presse n varie de 3 à 5.

3. Procédé selon la revendication 1 ou 2, **caractérisé en ce que** la quantité d'eau introduite dans la râpure issue de la presse (Pn-1) de rang n-1 représente 20 à 50% en poids du poids total de râpure fraîche traitée.

4. Procédé selon l'une quelconque des revendications 1 à 3, **caractérisé en ce qu'**au moins le jus (J2) issu de la seconde presse (P2) est réchauffé à une température de 60 à 80°C avant d'être ajouté à la râpure fraîche (Ro).

5. Procédé selon l'une quelconque des revendications précédentes, **caractérisé en ce qu'**un agent anti-oxydant est ajouté au jus (Jn) issu de la dernière presse (Pn) de rang n.

6. Procédé selon l'une quelconque des revendications précédentes, **caractérisé en ce que** le jus sucré (J1) issu de la première presse (P1) est soumis à une étape de séparation des boues pour récupérer un jus sucré clair, les boues séparées étant soit éliminées, soit recyclées dans la râpure fraîche (Ro) d'alimentation de la première presse (P1).

7. Unité de production d'un jus sucré à partir de betteraves sucrières ou de chicorée, comprenant un ensemble de presses reliées en série, des moyens pour alimenter la première presse (P1) avec une râpure fraîche (Ro) de betteraves ou de chicorée et des moyens pour acheminer et introduire du jus sucré issu d'une deuxième presse (P2) dans la râpure fraîche (Ro), et des moyens de récupération du jus sucré issu de la première presse (P1), **caractérisée en ce qu'**elle comprend n presses (Pi, i=1 à n) reliées en série, n étant au moins égal à 3, des moyens pour acheminer et introduire dans chaque presse (Pi), de rang i au moins égal à 2 jusqu'à la dernière presse (Pn), une râpure (Ri-1) partiellement épuisée provenant de la presse de rang immédiatement inférieur (i-1), la râpure fraîche (Ro) étant constituée de particules d'une dimension moyenne allant de 1,5 à 4 mm, des moyens pour acheminer et introduire un jus sucré (Ji, i=2 à n) issu de chacune des presses de rang i au moins égal à 2 dans la râpure (Ri-2) alimentant chacune des presses (Pi-1) de rang i-1, un moyen pour introduire de l'eau dans la râpure partiellement épuisée (Rn-1) issue de la presse (Pn-1) de rang n-1, et un moyen pour récupérer la râpure épuisée (Rn) issue de la presse de rang n, le pressage dans les presses s'effectuant à une température de 30 à 60°C.

8. Unité d'extraction selon la revendication 7, **caractérisée en ce qu'**elle comprend un séparateur (S) recevant le jus sucré issu de la première presse (P1) pour en éliminer les boues.

9. Unité d'extraction selon la revendication 8, **caractérisée en ce qu'**elle comprend un moyen pour recycler les boues séparées par le séparateur (S) avec la râpure fraîche (Ro) introduite dans la première presse (P1).

10. Unité d'extraction selon l'une quelconque des revendications 7 à 9, **caractérisée en ce qu'**elle comprend un moyen éventuel (H) pour réchauffer le jus sucré (J2) issu de la presse (P2) de rang 2 à une température de 60 à 80°C.

11. Unité d'extraction selon l'une quelconque des revendications précédentes, **caractérisée en ce qu'**elle comprend un moyen pour introduire un agent anti-oxydant dans le jus sucré (Jn) issu de la dernière presse (Pn) de rang n.

## Patentansprüche

1. Verfahren zur Extraktion eines Zuckersafts aus Zuckerrüben oder Zichorie, **dadurch gekennzeichnet, dass** es einen Schritt des Raspelns der Rüben oder der Zichorien zu einem Rohraspelgut (Ro), derart, dass Teilchen mit einer mittleren Größenabmessung von 1,5 mm bis 4 mm erhalten werden und das Einbringen des Rohraspelguts (Ro) in eine erste Presse (P1) mit Recyclen von von einer zweiten Presse (P2) kommendem Zuckersaft in das Rohraspelgut (Ro) beinhaltet und dass eine Batterie von n Pressen - wobei n wenigstens gleich 3 ist - verwendet wird, die in Reihe hintereinander so angeordnet sind, dass jede der aufeinander folgenden Pressen (Pi) vom Rang i von wenigstens gleich 2 bis zu der letzten Presse (Pn), mit teilweise ausgepresstem Raspelgut (Ri-1) gespeist wird, das von der Presse (Pi-1) mit dem jeweils unmittelbar niedrigeren Rang (i-1) kommt, und dass von einer Presse (Pi) von einem gegebenen Rang i von wenigstens gleich 2 abgegebener Zuckersaft (Ji) jeweils dem der Presse (Pi-1) vom Rang i-1 zugeführten Raspelgut (Ri-2) zugegeben wird, und dass von der ersten Presse (P1) abgegebener Zuckersaft (J1) gewonnen wird, wobei die Pressung in den Pressen bei einer Temperatur von 30° bis 60° C erfolgt, Wasser in wenigstens das von der Presse (Pn-1) vom Rang n-1 kommende, teilweise ausgepresste (Rn-1) Raspelgut eingeführt wird und das von der Presse vom Rang n abgegebene ausgepresste Raspelgut (Rn) gewonnen wird.

2. Verfahren nach Anspruch 1, **dadurch gekennzeichnet, dass** die Zahl n der Pressen zwischen 3 und 5 variiert.

3. Verfahren nach Anspruch 1 oder 2, **dadurch gekennzeichnet, dass** die Menge des in das von der Presse (Pn-1) vom Rang n-1 abgegebene Raspelgut eingeführten Wassers 20 bis 50 Gewichts% des Gesamtgewichts des behandelten Rohraspelguts beträgt.

4. Verfahren nach einem der Ansprüche 1 bis 3, **dadurch gekennzeichnet, dass** wenigstens der von der zweiten Presse (P2) kommende Saft (J2) auf eine Temperatur von 60° bis 80° C erwärmt wird bevor er dem Rohraspelgut (Ro) zugegeben wird.

5. Verfahren nach einem der vorhergehenden Ansprüche, **dadurch gekennzeichnet, dass** dem von der letzten Presse (Pn) vom Rang n kommenden Saft (Jn) ein Antioxidationsmittel zugegeben wird.

6. Verfahren nach einem der Ansprüche, **dadurch gekennzeichnet, dass** der von der ersten Presse (P1) kommende Zuckersaft (J1) einem Verfahrensschritt der Abscheidung von Schlämmen unterworfen wird, um einen Klarzuckersaft zu erhalten, wobei die abgeschiedenen Schlämme entweder entsorgt oder in das der ersten Presse (P1) zugeführte Rohraspelgut (Ro) rückgeführt werden.

7. Einheit zur Herstellung eines Zuckersafts aus Zuckerrüben oder Zichorie, die aufweist: eine Anordnung von in Reihe geschalteten Pressen, Mittel, um die erste Presse (P1) mit einem Rohraspelgut (Ro) der Rüben oder der Zichorien zu speisen und Mittel, um von einer zweiten Presse (P2) abgegebenen Zuckersaft aufzufangen und in das Rohraspelgut (Ro) einzuleiten und Mittel, um von der ersten Presse (P1) abgegebenen Zuckersaft zu gewinnen, **dadurch gekennzeichnet, dass** sie beinhaltet: n hintereinander in Reihe geschaltete Pressen (Pi, i=1 bis n) - wobei n wenigstens gleich 3 ist -, Mittel, um jeder Presse (Pi) vom Rang i von wenigstens 2 bis zu der letzten Presse (Pi) teilweise ausgepresstes Raspelgut (Ri-1), das von der Presse mit dem jeweils unmittelbar niedrigeren Rang (i-1) kommt zuzuleiten und in diese einzubringen, wobei das Rohraspelgut (Ro) aus Teilchen mit einer mittleren Größenabmessung von 1,5 bis 4 mm besteht, Mittel, um Zuckersaft (Ji, i=2 bis n) der von jeder der Pressen vom Rang i von wenigstens gleich 2 abgegeben ist, in das jeweilige Raspelgut (Ri-2) einzuleiten, das jede der Pressen (Pi-1) vom Rang i-1 speist, ein Mittel, um Wasser in das von der Presse (Pn-1) vom Rang n-1 abgegebene, teilweise ausgepresste Raspelgut (Rn-1) einzuführen und ein Mittel, um das von der Presse vom Rang n abgegebene ausgepresste Raspelgut (Rn) zu gewinnen, wobei die Pressung in den Pressen bei einer Temperatur von 30° bis 60°C erfolgt.

8. Extraktionseinheit nach Anspruch 7, **dadurch gekennzeichnet, dass** sie einen Abscheider (S) aufweist, der den von der ersten Presse (P1) abgegebenen Zuckersaft aufnimmt, um die Schlämme abzuscheiden.

9. Extraktionseinheit nach Anspruch 8, **dadurch gekennzeichnet, dass** sie ein Mittel zum Recyclen der von dem Abscheider (S) abgeschiedenen Schlämme mit dem in die erste Presse (P1) eingebrachten Rohraspelgut (Ro) aufweist.

10. Extraktionseinheit nach einem der Ansprüche 7 bis 9, **dadurch gekennzeichnet, dass** sie ggfs. ein Mittel (H) zum Erhitzen des aus der Presse (P2) vom Rang 2 abgegebenen Zuckersaftes (J2) auf eine Temperatur von 60° bis 80° C aufweist.

11. Extraktionseinheit nach einem der vorhergehenden Ansprüche, **dadurch gekennzeichnet, dass** sie ein Mittel zum Einbringen eines Antioxidationsmittels in den aus der letzten Presse (Pn) vom Rang n abgegebenen Zuckersaft (Jn) aufweist.

## Claims

1. Method for extracting a sweet juice from sugar beets or from chicory, **characterized in that** it comprises a step of grating of the beets or of the chicory into fresh gratings (Ro) in order to obtain particles with an average size ranging from 1.5 to 4 mm, and the introduction of the fresh gratings (Ro) into a first press (P1) with recycling of the sweet juice produced by a second press (P2) into the fresh gratings (Ro), and **in that** a battery of n presses is used, n being at least equal to 3, arranged in series so that each of the successive presses (Pi) of rank i at least equal to 2 up to the final press (Pn) are supplied with partially exhausted gratings (Ri-1) coming from the press (Pi-1) of immediately lower rank (i-1), and **in that** sweet juice (Ji) from a press (Pi) of a given rank i at least equal to 2 is introduced into the gratings (Ri-2) supplied to the press (Pi-1) of rank i-1, and sweet juice (J1) from the first press (P1) is recovered, the pressing in the presses taking place at a temperature of 30°C to 60°C, water being introduced at least into the partially exhausted gratings (Rn-1) from the press (Pn-1) of rank n-1, and the exhausted gratings (Rn) from the press of rank n being recovered.

2. Method according to Claim 1, **characterized in that** the number of presses n varies from 3 to 5.

3. Method according to Claim 1 or 2, **characterized in that** the quantity of water introduced into the gratings from the press (Pn-1) of rank n-1 represents 20 to 50% by weight of the total weight of fresh gratings processed.

4. Method according to any one of Claims 1 to 3, **characterized in that** at least the juice (J2) from the second press (P2) is heated to a temperature of 60°C to 80°C before being added to the fresh gratings (Ro).

5. Method according to any one of the preceding claims, **characterized in that** an antioxidant is added to the juice (Jn) from the final press (Pn) of rank n.

6. Method according to any one of the preceding claims, **characterized in that** the sweet juice (J1) from the first press (P1) is subjected to a sludge separation step to recover a clear sweet juice, the separated sludges being either removed, or recycled in the fresh gratings (Ro) supplied to the first press (P1).

7. Unit for producing a sweet juice from sugar beets or from chicory, comprising a set of presses connected in series, means for supplying the first press (P1) with fresh gratings (Ro) of beets or of chicory and means for conveying and introducing sweet juice from a second press (P2) into the fresh gratings (Ro), and means for recovering sweet juice from the first press (P1), **characterized in that** it comprises n presses (Pi, i=1 to n) connected in series, n being at least equal to 3, means for conveying and introducing into each press (Pi) of rank i at least to 2 up to the final press (Pn), partially exhausted gratings (Ri-1) coming from the press of immediately lower rank (i-1), the fresh gratings (Ro) consisting of particles with an average size ranging from 1.5 to 4 mm, means for conveying and introducing a sweet juice (Ji, i=2 to n) from each of the presses of rank i at least equal to 2 into the gratings (Ri-2) supplied to each of the presses (Pi-1) of rank i-1, a means for introducing water into the partially exhausted gratings (Rn-1) from the press (Pn-1) of rank n-1, and a means for recovering the exhausted gratings (Rn) from the press of rank n, the pressing in the presses taking place at a temperature of 30°C to 60°C.

8. Extraction unit according to Claim 7, **characterized in that** it comprises a separator (S) receiving the sweet juice from the first press (P1) to remove the sludges therefrom.

9. Extraction unit according to Claim 8, **characterized in that** it comprises a means for recycling the sludges separated by the separator (S) with the fresh gratings (Ro) introduced into the first press (P1).

10. Extraction unit according to any one of Claims 7 to 9, **characterized in that** it comprises an optional means (H) for heating the sweet juice (J2) from the press (P2) of rank 2 to a temperature of 60°C to 80°C.

11. Extraction unit according to any one of the preceding claims, **characterized in that** it comprises a means for introducing an antioxidant into the sweet juice (Jn) from the final press (Pn) of rank n.
